# EUROPÄISCHE PATENTSCHRIFT

(11) **EP 2 837 760 B1**
(45) Veröffentlichungstag und Bekanntmachung des Hinweises auf die Patenterteilung: **25.04.2018**
(21) Anmeldenummer: 14180843.6
(22) Anmeldetag: 13.08.2014
(51) Int. Cl.: E05B 77/04, E05B 77/06, E05B 77/38, E05B 77/42, E05B 79/10, E05B 79/20, F16C 1/10

(54) **Kraftfahrzeugkomponente**
Motor vehicle component
Composant de véhicule automobile

(30) Priorität: 15.08.2013 DE 202013103708 U
(43) Veröffentlichungstag der Anmeldung: 18.02.2015
(73) Patentinhaber: Brose Schliesssysteme GmbH & Co. KG, 42369 Wuppertal (DE)
(72) Erfinder: Wirths, Rainer, 42399 Wuppertal (DE); Bunzel, Christoph, 42117 Wuppertal (DE)
(74) Vertreter: Gottschald, Jan

(56) Entgegenhaltungen:
- DE-A1- 10 152 208
- DE-U1-202006 011 206

## Beschreibung

Die vorliegende Erfindung betrifft eine Kraftfahrzeugkomponente mit einem betätigbaren Funktionselement gemäß dem Oberbegriff von Anspruch 1 sowie eine mechanische Steuerungseinrichtung für eine solche Kraftfahrzeugkomponente gemäß dem Oberbegriff von Anspruch 15.

In der DE 101 52 208 A1 ist eine Verriegelungsvorrichtung für einen Kraftfahrzeugsitz beschrieben. Diese weist für die Rückstellbewegung einer Rastplatte ein Dämpfungselement auf.

Bei der in Rede stehenden Kraftfahrzeugkomponente kann es sich um jedwede Komponente eines Kraftfahrzeugs handeln, die mit einem betätigbaren Funktionselement ausgestattet ist. Vorliegend stehen Kraftfahrzeugkomponenten im Vordergrund, die an der Funktion eines Kraftfahrzeug-Schließsystems beteiligt sind. Solche Kraftfahrzeugkomponenten sind beispielsweise ein Kraftfahrzeugschloss, ein Türaußengriff oder aber ein Bowdenzug, der das Kraftfahrzeugschloss mit dem Türaußengriff koppelt.

Im Hinblick auf eine hohe Crashsicherheit ist es wünschenswert, die Betätigung des Funktionselements der Kraftfahrzeugkomponente betätigungsgeschwindigkeitsabhängig zu hemmen oder freilaufen zu lassen. Im Crashfall entstehen hohe Crashbeschleunigungen, die beispielsweise eine selbsttätige Betätigung des Funktionselements mit hoher Betätigungsgeschwindigkeit verursachen. Um diese ungewünschte Betätigung zu vermeiden, ist die in Rede stehende Kraftfahrzeugkomponente regelmässig mit einer mechanischen Steuerungseinrichtung ausgestattet, die im Crashfall eine Betätigung des Funktionselements hemmt.

Bei der bekannten Kraftfahrzeugkomponente (DE 20 2006 011 206 U1), von der die Erfindung ausgeht, handelt es sich um einen Bowdenzug, der im montierten Zustand zwischen einem Türaußengriff und einem Kraftfahrzeugschloss angeordnet ist. Die mechanische Steuerungseinrichtung der bekannten Kraftfahrzeugkomponente ist als Dämpfungseinrichtung ausgestaltet, die als Strömungsdämpfer arbeitet. Die Dämpfungseinrichtung weist einen Kolben auf, der in einem gasgefüllten Zylinder läuft. Der Kolben teilt den Zylinder in zwei gasgefüllte Teilvolumen. Während einer Verstellung des Kolbens kommt es zu einer Gasströmung zwischen den beiden Teilvolumen. Je höher die Betätigungsgeschwindigkeit und damit die Kolbengeschwindigkeit ist, desto höher ist der Strömungswiderstand für die Gasströmung. Im Ergebnis kommt es zu einer zuneh menden Hemmung des Funktionselements mit zunehmender Betätigungsgeschwindigkeit. Dies trägt dem Umstand Rechnung, dass eine ungewünschte, crashbedingte Betätigung des Funktionselements regelmäßig daran zu erkennen ist, dass die Betätigungsgeschwindigkeit außerordentlich hoch ist.

Die mit dem obigen Strömungsdämpfer ausgestattete Kraftfahrzeugkomponente stellt einen effektiven Schutz gegen eine ungewünschte, crashbedingte Betätigung des Funktionselements bereit. Optimierungsbedarf besteht noch im Hinblick auf die resultierenden Fertigungskosten, da für ein definiertes Strömungsverhalten enge Fertigungstoleranzen einzuhalten sind.

Der Erfindung liegt das Problem zugrunde, die bekannte Kraftfahrzeugkomponente derart auszugestalten und weiterzubilden, dass sich die Fertigungskosten bei unverändert hoher Crashsicherheit reduzieren lassen.

Das obige Problem wird bei einer Kraftfahrzeugkomponente gemäß dem Oberbegriff von Anspruch 1 durch die Merkmale des kennzeichnenden Teils von Anspruch 1 gelöst.

Wesentlich ist die Erkenntnis, dass ein verformungsgeschwindigkeitsabhängig nachgiebiges Kunststoff-Schaumelement genutzt werden kann, um ungewünschte, crashbedingte Betätigungen eines Funktionselements, die ja mit besonders hohen Betätigungsgeschwindigkeiten erfolgen, zu hemmen oder freilaufen zu lassen. Bei solchen Kunststoff-Schaumelementen ist es regelmäßig so, dass die für die Verformung erforderliche Verformungskraft mit der Verformungsgeschwindigkeit ansteigt. Maßgeblich für diesen Effekt können rheologische Effekte sowie strukturelle Effekte sein. Die letztgenannten strukturellen Effekte ergeben sich insbesondere bei offenporigen Kunststoffschäumen, bei denen eine Verformung stets mit einer gewissen Luftströmung innerhalb der Poren einhergeht. Hiermit lässt sich grundsätzlich die Charakteristik eines im einleitenden Teil der Beschreibung erläuterten Strömungsdämpfers nachbilden.

Vorschlagsgemäß ist das verformungsgeschwindigkeitsabhängig nachgiebige Kunststoff-Schaumelement so mit dem Funktionselement gekoppelt, dass es durch eine insbesondere erste Betätigung des Funktionselements verformbar ist.

Dabei ist die Anordnung insgesamt so getroffen, dass die Steuerungseinrichtung durch die verformungsgeschwindigkeitsabhängige Nachgiebigkeit des Kunststoff-Schaumelements eine Betätigung des Funktionselements betätigungsgeschwindigkeitsabhängig hemmt oder eben freilaufen lässt.

Das Kunststoff-Schaumelement stellt also gewissermaßen eine mechanische Erfassung einer Betätigung mit besonders hoher Betätigungsgeschwindigkeit bereit. Die resultierende Änderung der Nachgiebigkeit sorgt durch eine entsprechende Kopplung mit dem Funktionselement oder einem weiteren Element der Kraftfahrzeugkomponente dafür, dass die weitere Betätigung gehemmt wird oder freiläuft.

Das Kunststoff-Schaumelement kann grundsätzlich einstückig ausgestaltet sein. Denkbar ist aber auch, dass das Kunststoff-Schaumelement mehrteilig ausgestaltet ist. Denkbar ist auch, dass die einzelnen Teile des Kunststoff-Schaumelements räumlich verteilt angeordnet sind. Der Begriff "Schaumelement" ist entsprechend weit auszulegen.

Gemäß Anspruch 2 wird vorgeschlagen, dass das Kunststoff-Schaumelement zumindest zum Teil, vorzugsweise vollständig, aus einem mikrozellulären, offenporigen Kunststoffschaum, insbesondere einem Polyurethanschaum, besteht. Vorschlagsgemäß ist erkannt worden, dass der offenporige Kunststoffschaum bei geeigneter Auslegung außerordentlich gute Dämpfungseigenschaften in obigem Sinne aufweisen kann. In diesem Zusammenhang hat sich die Verwendung des Materials PORON® als außerordentlich vorteilhaft herausgestellt. Das Material PORON® geht auf die Herstellerfirma Rogers Corporation, Connecticut, USA zurück. Mit dem PORON®-Material lassen sich ganz besonders gute Dämpfungsergebnisse in obigem Sinne erzielen. Gleichzeitig hat sich bei der vorschlagsgemäßen Verwendung das Material für eine obige Steuerungseinrichtung eine nur geringe Materialermüdung gezeigt.

Bei der besonders bevorzugten Ausgestaltung gemäß Anspruch 7 ist das Kunststoff-Schaumelement mit dem Funktionselement zumindest über einen Teil des Betätigungsweges des Funktionselements bewegungsgekoppelt, so dass die für die Verformung erforderliche Verformungskraft unmittelbar gegen die Betätigung des Funktionselements wirkt und damit die Betätigung des Funktionselements hemmt. Diese Ausgestaltung der Steuerungseinrichtung ist konstruktiv einfach umsetzbar. Beispielsweise kann die Kraftfahrzeugkomponente als Bowdenzug ausgestaltet sein.

Grundsätzlich ist es aber auch denkbar, dass die Steuerungseinrichtung eine Schaltanordnung aufweist, die mit dem Kunststoff-Schaumelement gekoppelt ist und dadurch betätigungsgeschwindigkeitsabhängig schaltet. Sofern es sich bei der Schaltanordnung um eine Kupplungsanordnung handelt, kann das betätigungsgeschwindigkeitsabhängige Freilaufen der Betätigung des Funktionselements auf einfache Weise realisiert werden.

Im Folgenden wird die Erfindung anhand einer lediglich Ausführungsbeispiele darstellenden Zeichnung näher erläutert. In der Zeichnung zeigt
- Fig. 1: in schematischer Darstellung eine Kraftfahrzeugschlossanordnung an einer Seitentür mit den Teilkomponenten Kraftfahrzeugschloss, Türaußengriff und Bowdenzug mit vorschlagsgemäßer Sicherheitseinrichtung,
- Fig. 2: die Sicherheitseinrichtung gemäß Fig. 1a) bei unbetätigtem Bowdenzug und b) bei normal betätigtem Bowdenzug, und
- Fig. 3: eine weitere Ausführungsform für eine Steuerungseinrichtung gemäß Fig. 1a) bei unbetätigtem Bowdenzug und b) bei crashbedingt betätigtem Bowdenzug.

Die in Fig. 1 dargestellte Seitentür eines Kraftfahrzeugs zeigt einen Bowdenzug 1, der ein Kraftfahrzeugschloss 2 mit einem Türaußengriff 3 koppelt. Ein in üblicher Weise vorgesehener Türinnengriff ist hier nicht dargestellt.

Der Bowdenzug 1, das Kraftfahrzeugschloss 2 und der Türaußengriff 3 sowie die Kraftfahrzeugschlossanordnung 4 insgesamt werden vorliegend jeweils als "Kraftfahrzeugkomponente" aufgefasst. Eine solche Kraftfahrzeugkomponente 1 zeichnet sich nach diesem weiten Verständnis dadurch aus, dass sie - zumindest - ein verstellbares Funktionselement 5,6 aufweist. Dieses Funktionselement 5,6 ist bei dem Bowdenzug 1 beispielsweise dessen Seele 5, bei dem Kraftfahrzeugschloss 2 beispielsweise dessen nicht dargestellte Sperrklinke und bei dem Türaußengriff 3 beispielsweise dessen Griffllebel 6. Die Erfindung wird im Folgenden anhand der Kraftfahrzeugkomponente "Bowdenzug" erläutert. Die diesbezüglichen Ausführungen gelten für alle anderen Arten von Kraftfahrzeugkomponenten entsprechend.

Die Kraftfahrzeugkomponente 1 ist mit einer mechanischen Steuerungseinrichtung 7 ausgestattet, die eine Betätigung des Funktionselements 5 betätigungsgeschwindigkeitsabhängig hemmt oder freilaufen lässt. Das Hemmen der Betätigung des Funktionselements 5 äußert sich hier dadurch, dass der Betätigung eine Bremskraft entgegengesetzt wird, die bei entsprechender Betätigungsgeschwindigkeit vorzugsweise zur Beendigung der Betätigung führt. Mit "Freilaufen" der Betätigung des Funktionselements 5 ist vorliegend gemeint, dass die Betätigung des Funktionselements 5 wirkungslos gestellt wird.

Die Steuerungseinrichtung 7 weist vorschlagsgemäß ein verformungsgeschwindigkeitsabhängig nachgiebiges Kunststoff-Schaumelement 8 auf, das durch eine Betätigung des Funktionselements 5, hier die Seele 5, verformbar ist. Die Anordnung ist vorschlagsgemäß so getroffen, dass die Steuerungseinrichtung 7 durch die verformungsgeschwindigkeitsabhängige Nachgiebigkeit des Kunststoff-Schaumele-ments 8 eine Betätigung des Funktionselements 5 betätigungsgeschwindigkeitsabhängig hemmt oder freilaufen lässt.

Bei den dargestellten und insoweit bevorzugten Ausführungsbeispielen handelt es sich bei dem Kunststoff-Schaumelement 8 um ein rohrförmiges Element, durch das die Seele 5 des Bowdenzugs 1 hindurchläuft. Die Verformung des rohrförmiges Kunststoff-Schaumelements 8 erfolgt vorzugsweise entlang der Längsachse des rohrförmigen Kunststoff-Schaumelements 8. Hierdurch hat sich ein besonders reproduzierbares Verformungsverhalten des Kunststoff-Schaumelements 8 gezeigt.

Hier und vorzugsweise ist das Kunststoff-Schaumelement 8 bereits durch eine erste Betätigung des Funktionselements 5 verformbar. Dies bedeutet, dass das Kunststoff-Schaumelement 8 ganz zu Beginn der Betätigung des Funktionselements 5 verformt wird. Das ist auch sachgerecht, da das vorschlagsgemäße Hemmen bzw. Freilaufen ja möglichst zu Beginn einer crashbedingten Betätigung erfolgen soll.

In besonders bevorzugter Ausgestaltung weist die Steuerungseinrichtung 7 ein Kunststoff-Schaumelement 8 auf, das zumindest zum Teil, vorzugsweise vollständig, aus einem mikrozellulären, offenporigen Kunststoffschaum, insbesondere einem Polyurethanschaum besteht. Die hiermit verbundenen Vorteile wurden weiter oben erläutert.

Besonders gute Erfahrungen sind mit der vorschlagsgemäßen Lösung gemacht worden, wenn das Kunststoff-Schaumelementmaterial als PORON®-Material ausgelegt worden ist. Dies trifft, wie oben erläutert, insbesondere für das erzielbare Dämpfungsverhalten zu. Als bevorzugt hat sich vor allem das PORON®-Material 4790-79 und das PORON®-Material 4790-92 (Produktbezeichnungen der Rogers Corporation) herausgestellt.

Die Porengröße der Poren eines bevorzugten Kunststoff-Schaumelementmaterials liegt zwischen etwa 3µm und etwa 500µm, vorzugsweise zwischen etwa 10µm und etwa 70µm und weiter vorzugsweise bei etwa 40µm.

Ferner hat sich ein Kunststoffschaum für die Anwendung mit der vorschlagsgemäßen Lösung bewährt, dessen Dichte, gemessen nach ASTDM D 3574-95 TEST A, in einem Bereich zwischen etwa 180 kg/m³ und 350 kg/m³ liegt.

Dabei ist die Härte (Shore O) des Kunststoffschaums, gemessen mit Durometer nach ASTM D 2240-97, vorzugsweise zwischen etwa 1,5 und etwa 70, weiter vorzugsweise zwischen etwa 1,5 und etwa 4, weiter vorzugsweise bei etwa 2.

Die Rückverformung (englisch: "resilience by vertical rebound") liegt, gemessen mit einem Resiliometer nach ASTM D 2632, zwischen etwa 3% und etwa 9%, vorzugsweise zwischen etwa 4% und etwa 8% und weiter vorzugsweise bei etwa 4,5%.

Für die konstruktive Umsetzung der Steuerungseinrichtung 7 sind zahlreiche vorteilhafte Varianten denkbar. In einer ersten Alternative geht es, wie oben angesprochen, darum, die Betätigung des Funktionselements 5 geschwindigkeitsabhängig zu hemmen. Dabei ist es vorzugsweise so, dass die Steuerungseinrichtung 7 so ausgelegt ist, dass sie die Betätigung des Funktionselements 5 mit zunehmender Betätigungsgeschwindigkeit zunehmend hemmt. Grundsätzlich ist es aber auch denkbar, dass die Steuerungseinrichtung 7 die Betätigung des Funktionselements 5 hemmt, wenn die Betätigungsgeschwindigkeit eine vorbestimmte Grenz-Betätigungsgeschwindigkeit überschreitet.

In einer zweiten, ebenfalls bereits angesprochenen Alternative geht es um die Erzeugung eines Freilaufs für die Betätigung des Funktionselements 5. Hier ist die Steuerungseinrichtung 7 vorzugsweise so ausgelegt, dass sie die Betätigung des Funktionselements bei Überschreiten einer vorbestimmten Grenz-Betätigungsgeschwindigkeit freilaufen lässt.

Eine bevorzugte Ausgestaltung für das obige Hemmen der Betätigung zeigt Fig. 2. Hier ist das Kunststoff-Schaumelement 8 mit dem Funktionselement 5, hier mit der Seele 5 des Bowdenzugs 1, zumindest über einen Teil des Betätigungsweges, hier über den gesamten Betätigungsweg, des Funktionselements 5 bewegungsgekoppelt. Es wurde schon darauf hingewiesen, dass es hier vorzugsweise gerade auf den ersten Teil des Betätigungsweges des Funktionselements 5 ankommt. Soweit diese Bewegungskopplung vorliegt, geht eine Betätigung des Funktionselements 5 stets mit einer Verformung des Kunststoff-Schaumelements 8 einher, wie der Übergang von Fig. 2a) auf Fig. 2b) zeigt. Fig. 2 zeigt auch, dass die für die Verformung des Kunststoff-Schaumelements 8 erforderliche Verformungskraft die Betätigung des Funktionselements 5, hier der Seele 5, hemmt.

Die Auslegung des Kunststoff-Schaumelements 8 ist vorzugsweise so getroffen, dass bei einer Betätigungsgeschwindigkeit zwischen 0,05m/s bis 0,1m/s die Verformung des Kunststoff-Schaumelements 8 mit einer geringen Verformungskraft einhergeht, so dass die Betätigung durch das Kunststoff-Schaumelement 8 nicht beeinträchtigt wird. Bei einer Betätigungsgeschwindigkeit, die größer als 1m/s liegt, soll spätestens nach 5mm Verformung eine Verformungskraft von mehr als 100 N auftreten, was einer Blockierung der Seele 5 des Bowdenzugs 1 gleichkommt.

Es lässt sich der Darstellung gemäß Fig. 2 ferner entnehmen, dass die Steuerungseinrichtung 7 von besonders einfachem konstruktivem Aufbau ist. Die Steuerungseinrichtung 7 ist hier, wie oben erläutert, einem Entfernungs-Kraftübertragungsmittel, hier und vorzugsweise dem Bowdenzug 1, zugeordnet, wobei das betätigbare Funktionselement 5 die Seele 5 des Bowdenzugs 1 ist. Denkbar ist auch, dass es sich bei dem betätigbaren Funktionselements 5 um die Hülle 9 des Bowdenzugs 1 handelt. Grundsätzlich ist es auch denkbar, dass es sich bei dem Entfernungs-Kraftübertragungsmittel um einen Seilzug handelt. Dann wird das betätigbare Funktionselement 5 von dem Seil des Seilzugs bereitgestellt.

Hier und vorzugsweise weist die Steuerungseinrichtung 7 zwei Aufnahmeelemente 10,11 auf, zwischen denen das Kunststoff-Schaumelement 8 aufgenommen ist. Zumindest eines der beiden Aufnahmeelemente 10,11 ist mit dem Funktionselement 5 bewegungsgekoppelt, so dass eine Betätigung des Funktionselements 5 mit einer entsprechenden Verformung des Kunststoff-Schaumelements 8 einhergeht. Bei der in Fig. 2 dargestellten, besonders kompakten Ausgestaltung ist das Aufnahmeelement 10 als Aufnahmezylinder und das andere Aufnahmeelement 11 als Aufnahmekolben, der in dem Aufnahmezylinder 10 läuft, ausgestaltet. Innerhalb des Aufnahmezylinders 10 ist entsprechend das Kunststoff-Schaumelement 8 angeordnet.

Hier und vorzugsweise ist es so, dass das Aufnahmeelement 11 mit der Seele 5 des Bowdenzugs 1 und das andere Aufnahmeelement 10 mit der Hülle 9 des Bowdenzugs 1 verbunden ist. Die Steuerungseinrichtung 7 lässt sich so auf besonders einfache Weise als Bestandteil eines Bowdenzug-Gegenlagers 12 ausgestalten. Im Einzelnen stellt das mit der Hülle 9 des Bowdenzugs 1 verbundene Aufnahmelement 10 das Bowdenzug-Gegenlager 12 bereit.

Es darf darauf hingewiesen werden, dass die oben angesprochene Bewegungskopplung zwischen dem Kunststoff-Schaumelement 8 und dem Funktionselement 5 grundsätzlich unidirektional vorgesehen sein kann. Das ist auf den ersten Blick sachgerecht, da zur Herstellung der Crash-Sicherheit regelmäßig eine einzige Betätigungsrichtung, insbesondere die zum Ausheben der Sperrklinke des Kraftfahrzeugschlosses 2 führende Betätigungsrichtung, relevant ist. Dies ist beispielsweise die Betätigungsrichtung, die auf ein Ausheben des Türaußengriffs 3 zurückgeht.

Eine bidirektionale Bewegungskopplung zwischen dem Kunststoff-Schaumelement 8 und dem Funktionselement 5 kann aber im Sinne einer Komfortfunktion vorteilhaft sein. Hiermit lässt sich nämlich ein federgetriebenes Zurückschnappen eines Türaußengriffs 3 wirkungsvoll dämpfen, so dass zumindest die Rückbewegung mit hoher Betätigungsgeschwindigkeit durch die Steuerungseinrichtung 7 gehemmt wird. Ein geräuschvolles und damit für den Benutzer als unangenehm empfundenes Zurückschnappen des Türaußengriffs 3 lässt sich so auf einfache Weise vermeiden.

In einer oben angesprochenen Alternative ist die Steuerungseinrichtung 7 so ausgelegt, dass sie die Betätigung des Funktionselements 5 betätigungsgeschwindigkeitsabhängig freilaufen lässt. Fig. 3 zeigt schematisch eine diesbezügliche, konstruktive Ausgestaltung. Dort ist es so, dass die Steuerungseinrichtung 7 eine Schaltanordnung 13 aufweist, die mit dem Kunststoff-Schaumelement 8 gekoppelt ist. Diese Kopplung ist indirekt über das Aufnahmeelement 10 realisiert.

In Fig. 3 ist nur ein Teil der Schaltanordnung 13, nämlich ein Hebel 13a gezeigt, der an dem Aufnahmezylinder 10 angelenkt ist. Der Aufnahmezylinder 10 bildet über das Federelement 14 ein Bowdenzug-Gegenlager 12. Bei einer Betätigung des Funktionselements 5, hier der Seele 5, mit besonders hoher Betätigungsgeschwindigkeit ist die Nachgiebigkeit des Kunststoff-Schaumelements 8 vorzugsweise gering, so dass es bei entsprechender Betätigungskraft zu einem Einfedern des Federelements 14 und damit zu einem Schwenken des Hebels 13a kommt. Vorzugsweise handelt es sich bei der Schaltanordnung 13 um eine Kupplungsanordnung, die im betätigten Zustand eine Betätigung des Funktionselements 5, hier der Seele 5, freilaufen lässt. Auf diese Weise lässt sich eine ungewünschte, crashbedingte Betätigung des Funktionselements 5 wirkungslos stellen.

Bei dem dargestellten und insoweit bevorzugten Ausführungsbeispiel handelt es sich bei der vorschlagsgemäßen Kraftfahrzeugkomponente um den Bowdenzug 1 der Kraftfahrzeugschlossanordnung. Denkbar ist aber auch, dass die Kraftfahrzeugkomponente, der die Steuerungseinrichtung 7 zugeordnet ist, das Kraftfahrzeugschloss 2 ist, dass hier und vorzugsweise mit den Schließelementen Schlossfalle und Sperrklinke ausgestattet ist. In besonders bevorzugter Ausgestaltung handelt es sich bei dem betätigbaren Funktionselement 5 in obigem Sinne um die Sperrklinke oder um einen der Sperrklinke zugeordneten Sperrklinkenhebel des Kraftfahrzeugschlosses 2. Alternativ kann es aber auch vorgesehen sein, dass die Kraftfahrzeugkomponente, der die Steuerungseinrichtung 7 zugeordnet ist, ein Türgriff 3, hier und vorzugsweise ein Türaußengriff 3, ist, wobei das betätigbare Funktionselement dann vorzugsweise ein Griffhebel 6 oder dgl. des Türgriffs 3 ist.

Schließlich kann es vorgesehen sein, dass die Kraftfahrzeugkomponente, der die Steuerungseinrichtung 7 zugeordnet ist, eine Kraftfahrzeugschlossanordnung 4 insgesamt mit den Teilkomponenten Kraftfahrzeugschloss 2, Türinnengriff und/oder Türaußengriff 3 und Entfernungs-Kraftübertragungsmittel 1 ist. Die Teilkomponenten 2,3 sind dann zumindest zum Teil über das Entfernungs-Kraftübertragungsmittel 1 miteinander gekoppelt. In besonders bevorzugter Ausgestaltung ist das betätigbare Funktionselement dann, wie in den dargestellten Ausführungsbeispielen, dem Entfernungs-Kraftübertragungsmittel 1 zugeordnet.

## Patentansprüche

1. Kraftfahrzeugkomponente mit einem betätigbaren Funktionselement (5), wobei eine mechanische Steuerungseinrichtung (7) vorgesehen ist, die eine Betätigung des Funktionselements (5) betätigungsgeschwindigkeitsabhängig hemmt oder freilaufen lässt, **dadurch gekennzeichnet, dass**
die Steuerungseinrichtung (7) ein verformungsgeschwindigkeitsabhängig nachgiebiges Kunststoff-Schaumelement (8) aufweist, das durch eine insbesondere erste Betätigung des Funktionselements (5) verformbar ist und dass die Anordnung so getroffen ist, dass die Steuerungseinrichtung (7) durch die verformungsgeschwindigkeitsabhängige Nachgiebigkeit des Kunststoff-Schaumelements (8) eine Betätigung des Funktionselements (5) betätigungsgeschwindigkeitsabhängig hemmt oder freilaufen lässt,
wobei die Kraftfahrzeugkomponente ein Kraftfahrzeugschloß (2) ist, oder, wobei die Kraftfahrzeugkomponente ein Türgriff (3), vorzugsweise ein Türaußengriff (3), ist, oder,
wobei die Kraftfahrzeugkomponente ein Bowdenzug (1) als Entfernungs-Kraftübertragungsmittel oder ein Seilzug als Entfernungs-Kraftübertragungsmittel ist.

2. Kraftfahrzeugkomponente nach Anspruch 1, **dadurch gekennzeichnet, dass** das Kunststoff-Schaumelement (8) zumindest zum Teil, vorzugsweise vollständig, aus einem mikrozellulären, offenporigen Kunststoffschaum, insbesondere einem Polyurethanschaum, besteht.

3. Kraftfahrzeugkomponente nach Anspruch 1 oder 2, **dadurch gekennzeichnet, dass** die Porengröße der Poren des Kunststoff-Schaumelementmaterials zwischen 3µm und 500µm, vorzugsweise zwischen 10µm und 70µm, vorzugsweise bei 40µm liegt.

4. Kraftfahrzeugkomponente nach einem der vorhergehenden Ansprüche, **dadurch gekennzeichnet, dass** die Dichte des Kunststoff-Schaumelementmaterials, gemessen nach ASTDM D 3574-95 Test A, in einem Bereich zwischen 180 kg/m³ und 350 kg/m³ liegt.

5. Kraftfahrzeugkomponente nach einem der vorhergehenden Ansprüche, **dadurch gekennzeichnet, dass** die Härte (Shore "O"), gemessen mit Durometer nach ASTM D 2240-97, zwischen 1,5 und 70, vorzugsweise zwischen 1,5 und 4, weiter vorzugsweise bei 2, liegt, und/oder, dass die Rückverformung, gemessen mit einem Resiliometer nach ASTM D 2632 (vertikaler Abprall), zwischen 3% und 9%, vorzugsweise zwischen 4% und 8%, vorzugsweise bei 4,5% liegt.

6. Kraftfahrzeugkomponente nach einem der vorhergehenden Ansprüche, **dadurch gekennzeichnet, dass** die Steuerungseinrichtung (7) so ausgelegt ist, dass sie die Betätigung des Funktionselements (5) mit zunehmender Betätigungsgeschwindigkeit zunehmend hemmt, oder, dass die Steuerungseinrichtung (7) so ausgelegt ist, dass sie die Betätigung des Funktionselements (5) bei Überschreiten einer vorbestimmten Grenz-Betätigungsgeschwindigkeit freilaufen lässt.

7. Kraftfahrzeugkomponente nach einem der vorhergehenden Ansprüche, **dadurch gekennzeichnet, dass** das Kunststoff-Schaumelement (8) mit dem Funktionselement (5) zumindest über einen insbesondere ersten Teil des Betätigungsweges des Funktionselements (5) bewegungsgekoppelt ist, so dass insoweit eine Betätigung des Funktionselements (5) stets mit einer Verformung des Kunststoff-Schaumelements (8) einhergeht und die für die Verformung des Kunststoff-Schaumelements erforderliche Verformungskraft die Betätigung des Funktionselements (5) hemmt.

8. Kraftfahrzeugkomponente nach einem der vorhergehenden Ansprüche, **dadurch gekennzeichnet, dass** das betätigbare Funktionselement (5) die Seele (5) oder die Hülle des Bowdenzugs (1) bzw. das Seil des Seilzugs ist.

9. Kraftfahrzeugkomponente nach einem der vorhergehenden Ansprüche, **dadurch gekennzeichnet, dass** die Steuerungseinrichtung (7) zwei Aufnahmeelemente (10,11) aufweist, zwischen denen das Kunststoff-Schaumelement (8) aufgenommen ist und dass zumindest eines der Aufnahmeelemente (11) mit dem Funktionselement (5) bewegungsgekoppelt ist, vorzugsweise, dass ein Aufnahmeelement (10) als Aufnahmezylinder und das andere Aufnahmeelement (11) als Aufnahmekolben, der in dem Aufnahmezylinder läuft, ausgestaltet ist.

10. Kraftfahrzeugkomponente nach Anspruch 9, **dadurch gekennzeichnet, dass** ein Aufnahmeelement (11) mit der Seele (5) des Bowdenzugs (1) und das andere Aufnahmeelement (10) mit der Hülle (9) des Bowdenzugs (1) verbunden ist, vorzugsweise, dass das mit der Hülle (9) des Bowdenzugs (1) verbundene Aufnahmeelement (10) ein Bowdenzug-Gegenlager (12) bereitstellt.

11. Kraftfahrzeugkomponente nach Anspruch 9 oder 10, **dadurch gekennzeichnet, dass** die Steuerungseinrichtung (7) eine Schaltanordnung (13) aufweist, die mit dem Kunststoff-Schaumelement (8) gekoppelt ist und dadurch für die Hemmung oder den Freilauf des Funktionselements (5) betätigungsgeschwindigkeitsabhängig schaltet, vorzugsweise, dass die Schaltanordnung (13) als Kupplungsanordnung ausgestaltet ist.

12. Kraftfahrzeugkomponente nach einem der vorhergehenden Ansprüche, **dadurch gekennzeichnet, dass** das Kraftfahrzeugschloss die Schließelementen Schloßfalle und Sperrklinke aufweist, vorzugsweise, dass das betätigbare Funktionselement die Sperrklinke oder ein der Sperrklinke zugeordneter Sperrklinkenhebel des Kraftfahrzeugschlosses (2) ist.

13. Kraftfahrzeugkomponente nach einem der vorhergehenden Ansprüche, **dadurch gekennzeichnet, dass** das betätigbare Funktionselement ein Griffhebel (6) o. dgl. des Türgriffs (3) ist.

14. Kraftfahrzeugschloßanordnung mit den Teilkomponenten Kraftfahrzeugschloß (2), Türinnengriff und/oder Türaußengriff (3) und Entfernungs-Kraftübertragungsmittel (1) und mit einem betätigbaren Funktionselement (5), wobei eine mechanische Steuerungseinrichtung (7) vorgesehen ist, die eine Betätigung des Funktionselements (5) betätigungsgeschwindigkeitsabhängig hemmt oder freilaufen lässt,
wobei die Teilkomponenten (2, 3) zumindest zum Teil über das Entfernungs-Kraftübertragungsmittel (1) gekoppelt sind,
**dadurch gekennzeichnet,**
**dass** die Steuerungseinrichtung (7) ein verformungsgeschwindigkeitsabhängig nachgiebiges Kunststoff-Schaumelement (8) aufweist, das durch eine insbesondere erste Betätigung des Funktionselements (5) verformbar ist und dass die Anordnung so getroffen ist, dass die Steuerungseinrichtung (7) durch die verformungsgeschwindigkeitsabhängige Nachgiebigkeit des Kunststoff-Schaumelements (8) eine Betätigung des Funktionselements (5) betätigungsgeschwindigkeitsabhängig hemmt oder freilaufen lässt, vorzugsweise, dass das betätigbare Funktionselement dem Entfernungs-Kraftübertragungsmittel (1) zugeordnet ist.

15. Kraftfahrzeugschloßanordnung nach Anspruch 14, **dadurch gekennzeichnet, dass** die Kraftfahrzeugschlossanordnung nach einem der vorhergehenden Ansprüche ausgebildet ist.

## Claims

1. Motor vehicle component with an actuable functional element (5), wherein a mechanical control device (7) which, depending on the speed of the actuation, inhibits or enables an actuation of the functional element (5) is provided,
**characterized in that**
the control device (7) comprises a plastic foam element (8), which is compliant in a way dependent on the rate of deformation and can be deformed by an actuation, in particular first actuation, of the functional element (5), and **in that** the arrangement is made such that the control device (7) inhibits or enables an actuation of the functional element (5) in a way dependent on the speed of the actuation as a result of the rate-of-deformation-dependent compliance of the plastic foam element (8),
wherein the motor vehicle component is a motor vehicle lock (2), or
wherein the motor vehicle component is a door handle (3), preferably an exterior door handle (3), or
wherein the motor vehicle component is a Bowden cable (1) as a remote force transmission means or an operating cable as a remote force transmission means.

2. Motor vehicle component according to Claim 1, **characterized in that** the plastic foam element (8) consists at least partly, preferably completely, of a micro-cellular, open-cell plastic foam, in particular a polyurethane foam.

3. Motor vehicle component according to Claim 1 or 2, **characterized in that** the cell size of the cells of the plastic foam element material lies between 3 *µ*m and 500 *µ*m, preferably between 10 *µ*m and 70 *µ*m, preferably at 40 *µ*m.

4. Motor vehicle component according to one of the preceding claims, **characterized in that** the density of the plastic foam element material, measured according to ASTM D 3574-95 Test A, lies in a range between 180 kg/m³ and 350 kg/m³.

5. Motor vehicle component according to one of the preceding claims, **characterized in that** the hardness (Shore "O"), measured with a durometer according to ASTM D 2240-97, lies between 1.5 and 70, preferably between 1.5 and 4, more preferably at 2, and/or **in that** the recovery, measured with a Resiliometer according to ASTM D 2632 (vertical rebound), lies between 3% and 9%, preferably between 4% and 8%, preferably at 4.5%.

6. Motor vehicle component according to one of the preceding claims, **characterized in that** the control device (7) is designed such that it increasingly inhibits the actuation of the functional element (5) as the actuating speed increases, or **in that** the control device (7) is designed such that it enables the actuation of the functional element (5) when a predetermined limiting actuating speed is exceeded.

7. Motor vehicle component according to one of the preceding claims, **characterized in that** the plastic foam element (8) is coupled in terms of movement with the functional element (5), at least over part, in particular the first part, of the actuating path of the functional element (5), so that to this extent an actuation of the functional element (5) is always accompanied by a deformation of the plastic foam element (8) and the deformation force required for the deformation of the plastic foam element inhibits the actuation of the functional element (5).

8. Motor vehicle component according to one of the preceding claims, **characterized in that** the actuable functional element (5) is the core (5) or the sheath of the Bowden cable (1) or the cable of the operating cable.

9. Motor vehicle component according to one of the preceding claims, **characterized in that** the control device (7) comprises two receiving elements (10, 11), between which the plastic foam element (8) is received, and **in that** at least one of the receiving elements (11) is coupled in terms of movement with the functional element (5), preferably **in that** one receiving element (10) is designed as a receiving cylinder and the other receiving element (11) is designed as a receiving piston, which runs in the receiving cylinder.

10. Motor vehicle component according to Claim 9, **characterized in that** one receiving element (11) is connected to the core (5) of the Bowden cable (1) and the other receiving element (10) is connected to the sheath (9) of the Bowden cable (1, preferably **in that** the receiving element (10) connected to the sheath (9) of the Bowden cable (1) provides a Bowden cable counter bearing (12).

11. Motor vehicle component according to Claim 9 or 10, **characterized in that** the control device (7) comprises a switching arrangement (13), which is coupled with the plastic foam element (8) and as a result switches in a manner dependent on the actuating speed for inhibiting or enabling the functional element (5), preferably **in that** the switching arrangement (13) is designed as a coupling arrangement.

12. Motor vehicle component according to one of the preceding claims, **characterized in that** the motor vehicle lock comprises the locking elements that are the lock latch and the pawl, preferably **in that** the actuable functional element is the pawl or a pawl lever of the motor vehicle lock (2) that is assigned to the pawl.

13. Motor vehicle component according to one of the preceding claims, **characterized in that** the actuable functional element is a gripping lever (6) or the like of the door handle (3).

14. Motor vehicle lock arrangement comprising the sub-components that are the motor vehicle lock (2), the interior door handle and/or exterior door handle (3) and the remote force transmission means (1) and comprising an actuable functional element (5),
wherein a mechanical control device (7) is provided, which inhibits or enables an actuation of the functional element (5), depending on the actuating speed,
wherein the sub-components (2, 3) are at least partly coupled by way of the remote force transmission means (1),
**characterized**
**in that** the control device (7) comprises a plastic foam element (8), which is compliant in a way dependent on the rate of deformation and can be deformed by an actuation, in particular first actuation, of the functional element (5), and in that the arrangement is made such that the control device (7) inhibits or enables an actuation of the functional element (5) in a way dependent on the speed of the actuation as a result of the rate-of-deformation-dependent compliance of the plastic foam element (8), preferably in that the actuable functional element is assigned to the remote force transmission means (1).

15. Motor vehicle lock arrangement according to Claim 14, **characterized in that** the motor vehicle lock arrangement is formed according to one of the preceding claims.

## Revendications

1. Composant pour véhicule automobile, présentant un élément fonctionnel (5) apte à être actionné, un dispositif mécanique de commande (7) étant prévu et bloquant ou libérant l'actionnement de l'élément fonctionnel (5) en fonction de la vitesse d'actionnement,
**caractérisé en ce que**
le dispositif de commande (7) présente un élément (8) en mousse de matière synthétique déformable en fonction de la vitesse de déformation, déformable en particulier par un premier actionnement de l'élément fonctionnel (5) et **en ce que** l'agencement est configuré de telle sorte que le dispositif de commande (7) freine ou libère un actionnement de l'élément fonctionnel (5) en fonction de la vitesse d'actionnement du fait de la déformation de l'élément (8) en mousse de matière synthétique dépendant de la vitesse de déformation,
le composant de véhicule automobile étant une serrure (2) du véhicule automobile ou
le composant du véhicule automobile étant une poignée (3) de porte et de préférence une poignée extérieure (3) de porte ou
composant de véhicule automobile étant un câble Bowden (1) servant de moyen de transfert de force à distance ou un câble de traction servant de moyen de transfert de force à distance.

2. Composant pour véhicule automobile selon la revendication 1, **caractérisé en ce que** l'élément (8) en mousse de matière synthétique est constitué au moins en partie et de préférence complètement d'une mousse micro-cellulaire de matière synthétique à pores ouverts et en particulier d'une mousse de polyuréthane.

3. Composant pour véhicule automobile selon les revendications 1 ou 2, **caractérisé en ce que** la taille des pores du matériau de l'élément en mousse de matière synthétique est comprise entre 3 *µ*m et 500 *µ*m, de préférence entre 10 *µ*m et 70 *µ*m et est de préférence de 40 *µ*m.

4. Composant pour véhicule automobile selon l'une des revendications précédentes, **caractérisé en ce que** la masse spécifique du matériau de l'élément en mousse de matière synthétique, mesurée selon ASTDM D 3574-95 Test A, est comprise dans la plage de 180 kg/m³ à 350 kg/m³.

5. Composant pour véhicule automobile selon l'une des revendications précédentes, **caractérisé en ce que** la dureté (Shore "O"), mesurée au duromètre selon la norme ASTM D 2240-97 est comprise entre 1,5 et 70, de préférence entre 1,5 et 4 et de façon encore plus préférable vaut 2 et/ou **en ce que** la rétro-déformation mesurée au résiliomètre selon ASTM D 2632 (percussion verticale) est comprise entre 3 % et 9 %, de préférence entre 4 % et 8 % et vaut de préférence 4,5 %.

6. Composant pour véhicule automobile selon l'une des revendications précédentes, **caractérisé en ce que** le dispositif de commande (7) est conçu de telle sorte qu'il freine de manière croissante l'actionnement de l'élément fonctionnel (5) lorsque la vitesse d'actionnement augmente ou **en ce que** le dispositif de commande (7) est conçu de telle sorte à libérer l'actionnement de l'élément fonctionnel (5) lorsqu'une vitesse limite d'actionnement prédéterminée est dépassée.

7. Composant pour véhicule automobile selon l'une des revendications précédentes, **caractérisé en ce que** l'élément (8) en mousse de matière synthétique est accouplé à déplacement à l'élément fonctionnel (5) au moins sur en particulier une première partie du parcours d'actionnement de l'élément fonctionnel (5) et **en ce que** de cette manière un actionnement de l'élément fonctionnel (5) intervient toujours avec une déformation de l'élément (8) en mousse de matière synthétique et **en ce que** la force de déformation nécessaire pour la déformation de l'élément en mousse de matière synthétique freine l'actionnement de l'élément fonctionnel (5).

8. Composant pour véhicule automobile selon l'une des revendications précédentes, **caractérisé en ce que** l'élément fonctionnel (5) apte à être actionné est l'âme (5) ou l'enveloppe du câble Bowden (1) ou le câble du câble de traction.

9. Composant pour véhicule automobile selon l'une des revendications précédentes, **caractérisé en ce que** le dispositif de commande (7) présente deux éléments de réception (10, 11) entre lesquels l'élément (8) en mousse de matière synthétique est reçu et **en ce qu'**au moins l'un des éléments de réception (11) est accouplé à déplacement à l'élément fonctionnel (5), et de préférence **en ce qu'**un élément de réception (10) est configuré comme cylindre de réception et l'autre élément de réception (11) comme piston de réception qui se déplace dans le cylindre de réception.

10. Composant pour véhicule automobile selon la revendication 9, **caractérisé en ce qu'**un élément de réception (11) est relié à l'âme (5) du câble Bowden (1) et l'autre élément de réception (10) à l'enveloppe (9) du câble Bowden (1) et de préférence **en ce que** l'élément de réception (10) relié à l'enveloppe (9) du câble Bowden (1) constitue un contre-appui (12) pour le câble de Bowden.

11. Composant pour véhicule automobile selon les revendications 9 ou 10, **caractérisé en ce que** le dispositif de commande (7) présente un ensemble de commutation (13) accouplé à l'élément (8) en mousse de matière synthétique et commute ainsi le freinage ou la libération de l'élément fonctionnel (5) selon la vitesse d'actionnement et **en ce que** l'ensemble de commutation (13) est de préférence configuré comme ensemble d'accouplement.

12. Composant pour véhicule automobile selon l'une des revendications précédentes, **caractérisé en ce que** la serrure du véhicule automobile présente comme éléments de serrure un loquet de serrure et un cliquet de verrouillage et **en ce que** l'élément fonctionnel est de préférence le cliquet de verrouillage ou un levier de la serrure (2) du véhicule automobile associé au cliquet de verrouillage.

13. Composant pour véhicule automobile selon l'une des revendications précédentes, **caractérisé en ce que** l'élément fonctionnel apte à être actionné est un levier (6) de poignée ou similaires de la poignée (3) de la porte.

14. Ensemble de serrure de véhicule automobile présentant comme composants partiels une serrure (2) de véhicule automobile, une poignée intérieure de porte et/ou une poignée extérieure (3) de porte et un moyen (1) de transfert de force à distance ainsi qu'un élément fonctionnel (5) apte à être actionné, un dispositif mécanique de commande (7) étant prévu pour freiner ou libérer l'actionnement de l'élément fonctionnel (5) en fonction de la vitesse d'actionnement,
les composants partiels (2, 3) étant accouplés au moins en partie par l'intermédiaire du moyen (1) de transfert de force à distance,
**caractérisé en ce que**
le dispositif de commande (7) présente un élément (8) en mousse de matière synthétique déformable en fonction de la vitesse de déformation, déformable en particulier par un premier actionnement de l'élément fonctionnel (5) et **en ce que** l'agencement est configuré de telle sorte que le dispositif de commande (7) freine ou libère un actionnement de l'élément fonctionnel (5) en fonction de la vitesse d'actionnement du fait de la déformation de l'élément (8) en mousse de matière synthétique dépendant de la vitesse de déformation, de préférence que l'élément fonctionnel apte à être actionné est associé au moyen (1) de transfert de force à distance.

15. Ensemble de serrure de véhicule automobile selon la revendication 14, **caractérisé en ce que** l'agencement de serrure de véhicule automobile est configuré selon l'une des revendications précédentes.
